# EUROPÄISCHE PATENTSCHRIFT

(11) **EP 1 328 758 B1**
(45) Veröffentlichungstag und Bekanntmachung des Hinweises auf die Patenterteilung: **07.12.2005**
(21) Anmeldenummer: 01971597.8
(22) Anmeldetag: 10.10.2001
(51) Int. Cl.: F23H 17/08, F23H 11/18

(54) **ROSTWANNE ALS TEIL EINES ROSTES FÜR EINE ANLAGE ZUR THERMISCHEN BEHANDLUNG VON ABFALL**
GRATE-TYPE TROUGH SERVING AS A PART OF A GRATE FOR AN INSTALLATION THAT THERMALLY PROCESSES REFUSE
CUVE DE GRILLE EN TANT QU'ELEMENT D'UNE GRILLE POUR INSTALLATION DE TRAITEMENT THERMIQUE DE DECHETS

(30) Priorität: 25.10.2000 CH 208700
(43) Veröffentlichungstag der Anmeldung: 23.07.2003
(73) Patentinhaber: Von Roll Umwelttechnik AG, 8005 Zürich (CH)
(72) Erfinder: BRENNWALD, Werner, CH-8413 Neftenbach (CH)
(74) Vertreter: Schaad, Balass, Menzl & Partner AG
(86) Internationale Anmeldenummer: PCT/CH2001/000611
(87) Internationale Veröffentlichungsnummer: WO 2002/035149

(56) Entgegenhaltungen:
- EP-A- 0 713 056
- DE-C- 4 335 085
- GB-A- 884 190
- US-A- 3 871 287
- US-A- 5 377 663
- US-A- 5 528 992

## Beschreibung

Die Erfindung betrifft eine Rostwanne als Teil eines Rostes für eine Anlage zur thermischen Behandlung von Abfall gemäss dem Oberbegriff des Anspruches 1.

Wie beispielsweise aus der EP-B-0 713 056 bekannt weist ein Rost mehrere, in der Regel drei bis fünf hintereinander angeordnete Rostelemente auf, die jeweils mehrere hintereinander treppenartig angeordnete Rostblockreihen umfassen. Einer festen Rostblockreihe folgt jeweils eine bewegliche Rostblockreihe, durch welche eine Schub- und Scherenwirkung auf den sich auf dem Rost befindenden Abfallmaterial ausgeübt wird. Jede Rostblockreihe ist durch mehrere nebeneinander an einem Blockhalterohr eingehängte Rostblöcke gebildet, die miteinander fest verbunden sind. Die Blockhalterohre der beweglichen Rostblockreihen werden von Konsolen getragen, die auf einem beweglichen Rostwagen befestigt sind. Auch für die Blockhalterohre der festen Rostblockreihen sind Konsolen vorgesehen, die auf einem ortsfesten Block angebracht sind. Dieser Block ist mit Seitenwänden einer Rostwanne verbunden, die den unteren Teil des jeweiligen Rostelementes bildet. An den Seitenwänden ist auch der bewegliche Rostwagen abgestützt. Rechtwinklig zu den Seitenwänden der Rostwanne ist eine vordere und eine hintere Frontwand angeordnet und mit den Seitenwänden verschweisst. Die benachbarten Frontwände einzelner Rostelemente sind miteinander verschraubt. Für genaues Ausrichten der Blockhalterohre ist eine genaue Anordnung der Konsolen und der Abstützflächen für den Rostwagen unumgänglich. Die Wände der Rostwanne müssen genau gegenseitig ausgerichtet werden. Nach dem Verschweissen der aneinanderstossenden Wandkanten müssen die negativen Auswirkungen des Schweissnahtverzuges behoben werden, der Block bzw. seine Auflagefläche für die Konsolen genau ausgerichtet und die Konsolen exakt positioniert und angeschweisst werden.

Der vorliegenden Erfindung liegt die Aufgabe zugrunde, eine herstellungstechnisch einfache und kostengünstige Rostwanne zu schaffen, die eine einfache Montage des Rostelementes ermöglicht.

Diese Aufgabe wird erfindungsgemäss durch eine Rostwanne mit den Merkmalen des Anspruches 1 gelöst.

Dadurch, dass dass die Frontwände und die Seitenwände an ihrem Zusammenstoss ineinandergreifende Vorsprünge und Ausnehmungen aufweisen, werden die Rostwannenwände ineiner exakten Stellung gegeneinander angeordnet und verschweisst, ohne dass sich die Wände gegenseitig verschieben können. Die Länge und die Breite der Rostwanne bleibt konstant. Die sich entlang der Wandkanten erstreckenden Schweissnahtlinien sind infolge der ineinandergreifenden Vorsprünge und Ausnehmungen gegenseitig versetzt, wodurch der Schweissnahtverzug und die Schweissnahtspannung minimiert werden. Es sind keine Zusatzarbeiten zum Ausrichten der Rostwannenwände bzw. zusätzlicher, die Blockhalterohre tragenden Teile notwendig; die Blockhalterohre für die festen Rostblockreihen können direkt in Ausnehmungen der Seitenwände angeordnet werden.

Bevorzugte Weiterausgestaltungen der erfindungsgemässen Rostwanne bilden den Gegenstand der abhängigen Ansprüche.

Die Erfindung wird im folgenden anhand der Zeichnung näher erläutert.

Es zeigen:
- Fig. 1: ein Ausführungsbeispiel eines Rostelementes als Teil eines Rostes nach dem Stand der Technik;
- Fig. 2: in perspektivischer Darstellung eine erfindungsgemässe Rostwanne für ein Rostelement; und
- Fig. 3: Wandkanten von zwei einander zugeordneten Wandteilen der Rostwanne nach Fig. 2 voneinander getrennt.

Fig. 1 zeigt ein an sich bekanntes Rostelement 3 als Teil eines Rostes für eine Anlage zur thermischen Behandlung von Abfall. Eine geneigte Rostbahn setzt sich in der Länge aus mehreren Rostelementen 3 zusammen (in Fig. 1 ist ein weiteres Rostelement 3' strichpunktiert angedeutet). In der Regel werden drei bis fünf Rostelemente 3 hintereinander angeordnet. Es können mehrere Rostbahnen nebeneinander angeordnet sein und zusammen die Rostbreite bestimmen; üblicherweise werden eine bis vier Rostbahnen verwendet.

Jedes Rostelement 3 weist mehrere, gegebenenfalls acht hintereinander treppenartig angeordnete Rostblockreihen 4, 5 auf, wobei jeweils einer festen Rostblockreihe 4 eine bewegliche Rostblockreihe 5 folgt. In jeder Rostblockreihe 4, 5 sind mehrere Rostblöcke 6 nebeneinander angeordnet. Die Rostblöcke 6 einer Rostblockreihe 4 bzw. 5 sind jeweils an einem Blockhalterohr 7 bzw. 7' eingehängt und miteinander fest verbunden, vorzugsweise verschraubt. Statt der dargestellten Blockhalterohre 7, 7' könnten allerdings auch andere stab- oder rohrförmige Blockhalteelemente unterschiedlichen Profils Verwendung finden.

Die Blockhalterohre 7 der festen Rostblockreihen 4 werden von ortsfesten, mit einer Rostwanne 20 verbundenen Konsolen 8 getragen. Die Rostwanne 20, die den unteren Teil des Rostelementes 3 bildet, weist zwei Seitenwände 21 sowie eine vordere und eine hintere Frontwand 23, 24 auf. Die Seitenwände 21 sind jeweils mit einem Balken 26 verbunden, auf dem die Konsolen 8 angeordnet und befestigt (vorzugsweise aufgeschweisst) sind. Die vordere und die hintere Frontwand 23, 24 sind rechtwinklig zu den Seitenwänden 21 angeordnet. Die benachbarten Frontwände der hintereinander angeordneten Rostelemente 3, 3' werden miteinander verbunden, vorzugsweise verschraubt (beim in Fig. 1 dargestellten Ausführungsbeispiel ist die vordere Frontwand 23 des ersten Rostelementes 3 mit der hinteren Frontwand 24' des nachgeschalteten Rostelementes 3' verschraubt).

Die Blockhalterohre 7' der beweglichen Rostblockreihen 5 werden von Konsolen 9 getragen, die auf einem beweglichen Rostwagen 10 angebracht sind. Der Rostwagen 10 wird mittels zwei parallel angeordneter Hydraulikzylinder 11 angetrieben und dabei über Rollen 12 auf Laufflächen 13 vor und zurück bewegt. Dabei werden auch die beweglichen Rostblockreihen 5 bewegt, die eine Schub- und Scherenwirkung auf den sich auf der Rostbahn befindenden Abfallmaterial ausüben, so dass immer wieder neue Abfalloberflächen der thermischen Behandlung im Feuerungsraum ausgesetzt werden bei gleichzeitiger Vorwärtsförderung des Abfallmaterials.

Der Rostwagen 10 mit den Konsolen 9 und den Blockhalterohren 7' ist innerhalb der Rostwanne 20 angeordnet und an den Seitenwänden 21 derselben abgestützt.

Im folgenden wird nun anhand der Fig. 2 und 3 ein Ausführungsbeispiel einer erfindungsgemässen Rostwanne 30 beschrieben. Die Rostwanne 30 entspricht in ihrer Funktion der Rostwanne 20 nach Fig. 1, d.h. sie bildet ein Tragelement für die unbeweglichen Rostblockreihen 4 bzw. ihre Blockhalterohre 7 und eine Abstützung für den Rostwagen 10. Zum besseren Verständnis sind die Wände wie aus einem durchsichtigen Material bestehend dargestellt, sind jedoch aus Blech angefertigt.

Die Rostwanne 30 umfasst zwei gegenüberliegende, spiegelbildlich ausgestaltete Seitenwände 31, die jeweils einen oberen, vertikal verlaufenden Wandteil 31a, einen mittleren Wandteil 31b und einen unteren, nach aussen ausgebogenen Wandteil 31c (eine Versteifung) aufweisen. Die beiden mittleren Wandteile 31b verlaufen nach unten konvergierend und weisen etwa in der Mitte ihrer Länge eine viereckige Öffnung 32 auf, die zur Verbindung der aus Fig. 1 bekannten, seitlich der Rostwanne 30 angeordneten Hydraulikzylinder 11 mit dem innerhalb der Rostwanne 30 untergebrachten und in nicht näher dargestellten Weise an den mittleren Wandteilen 31b abgestützten Rostwagen 10 vorgesehen sind.

Rechtwinklig zu den Seitenwänden 31 ist eine vordere Frontwand 33 sowie eine hintere Frontwand 34 angeordnet. Beide Frontwände 33, 34 weisen Verbindungslöcher 36 auf, die zur Verbindung, vorzugsweise Verschraubung der Rostwannen 30 benachbarter Rostelemente 3 vorgesehen sind.

Die Frontwände 33, 34 und die Seitenwände 31 sind an ihrem Zusammenstoss mit ineinandergreifenden Vorsprüngen 33V, 34V, 31V und Ausnehmungen 33A, 34A, 31A ausgestattet. Es ist eine Mehrzahl von derartigen Vorsprüngen 33V, 34V, 31V und Ausnehmungen 33A, 34A, 31A entlang der Verbindungskante zwischen der jeweiligen Frontwand 33 bzw. 34 und der jeweiligen Seitenwand 31 vorhanden.

Beim dargestellten Ausführungsbeispiel weist jede Rostwand an der Verbindungsstelle mit der anderen Wand zahnartige Vorsprünge und Ausnehmungen in der Wandkante. Die Vorsprünge einer Wand greifen dabei seitlich in die entsprechenden Ausnehmungen der anderen, rechtwinklig angeordneten Wand hinein, so dass jeweils eine Seitenfläche des Vorsprungs an einer Grundfläche der Ausnehmung zur Anlage kommt. Fig. 3 zeigt eine Teildarstellung zweier zur Verbindung vorgesehenen Wandkanten, gegebenenfalls der Wandkante der Seitenwand 31 bzw. ihrer Wandteile 31a, 31b und der Wandkante der hinteren Frontwand 34. In Fig. 3 ist mit SV eine Seitenfläche eines der Vorsprünge 34V und mit GA die entsprechende Gegenfläche bzw. Grundfläche der Ausnehmung 31A bezeichnet, die beim Zusammenfügen der Frontwand 34 mit der Seitenwand 31 zur Anlage kommen. Die obere Fläche OV und die untere Fläche UV des Vorsprunges 34V, die quer zum Wandkantenverlauf der Frontwand 34 angeordnet sind, kommen dabei mit der oberen Fläche OA und mit der unteren Fläche UA der Ausnehmung 31A zur Anlage. Ähnlich greifen auch die übrigen Vorsprünge 31V, 34V dieser beiden Wände 31, 34 in die zugeordnete Ausnehmungen 34A, 31A hinein, und in gleicher Weise stehen auch die Vorsprünge und Ausnehmungen der Wandkanten in den anderen drei Eckbereichen der Rostwanne 30 im Eingriff. Auf diese Art und Weise werden die einzelnen Wände 31, 33, 34 der Rostwanne 30 vor ihrem Verschweissen in eine exakte Position zueinander gebracht und dadurch die Länge und die Breite der Rostwanne 30 festgelegt. Diese Länge und Breite bleibt konstant, da sich die Wände gegenseitig nicht verschieben können. Die sich entlang der Wandkanten erstreckenden Schweissnahtlinien sind infolge der ineinandergreifenden Vorsprünge und Ausnehmungen gegenseitig versetzt, wodurch der Schweissnahtverzug und die Schweissnahtspannung minimiert werden.

Statt der dargestellten, zahnartigen Vorsprünge und Ausnehmungen in der jeweiligen Wandkante wäre auch eine andere Form und Anordnung der ineinandergreifenden Vorsprünge und Ausnehmungen denkbar, die dargestellte und beschriebene Ausgestaltung ist jedoch besonders einfach. Die notwendige Wandkantenform kann beispielsweise mittels Lasers genau im Wandblech ausgeschnitten werden.

Da erfindungsgemäss die zulässigen Toleranzen in der gegenseitigen Einstellung der Rostwannenwände ohne jegliche Zusatzarbeiten erreicht werden können, können die Blockhalterohre 7 für die unbeweglichen Rostreihen 4 direkt von den Seitenwänden 31 der Rostwanne 30 getragen werden. Zu diesem Zweck sind gemäss Fig. 2 die Seitenwände 31 mit gleichmässig über die Rostwannenlänge verteilten nutenförmigen Ausnehmungen 38 versehen. Die Verwendung von Konsolen, die auf einem exakt ausgerichteten Block angeordnet und in genauen Positionen befestigt werden müssen, entfällt. Die Herstellungs- und Montagekosten eines die erfindungsgemässe Rostwanne 30 aufweisenden Rostelementes werden erheblich reduziert.

## Patentansprüche

1. Rostwanne als Teil eines Rostelementes (3) für einen Rost, der für eine Anlage zur thermischen Behandlung von Abfall vorgesehen ist und mehrere hintereinander angeordnete Rostelemente (3, 3') aufweist, wobei jedes Rostelement (3) mehrere ortsfeste und mehrere bewegliche, abwechselnd einander folgend angeordnete Rostblockreihen (4, 5) umfasst, welche jeweils aus mehreren nebeneinander an einem Blockhalteelement (7, 7') eingehängten und miteinander fest verbundenen Rostblöcken (6) gebildet sind, wobei die Rostwanne (30) ein Tragelement für die Blockhalteelemente (7) der ortsfesten Rostblockreihen (4) und eine Abstützung für einen die Blockhalteelemente (7') der beweglichen Rostblockreihen (5) tragenden, beweglichen Rostwagen (10) bildet und zwei sich in Längsrichtung des Rostes erstreckende Seitenwände (31) sowie eine vordere und eine hintere Frontwand (33, 34) aufweist, wobei die Frontwände (33, 34) rechtwinklig zu den Seitenwänden (31) angeordnet und mit diesen verschweisst sind, **dadurch gekennzeichnet, dass** die Seitenwände (31) und die Frontwände (33, 34) an ihrem Zusammenstoss ineinandergreifende Vorsprünge (31V, 33V, 34V) und Ausnehmungen (31A, 33A, 34A) aufweisen.

2. Rostwanne nach Anspruch 1, **dadurch gekennzeichnet, dass** die Vorsprünge (31V, 33V, 34V) und Ausnehmungen (31A, 33A, 34A) in der Wandkante jeder Wand (31, 33, 34) angefertigt sind, wobei jeweils Vorsprünge einer Wand (31 bzw. 33 bzw. 34) seitlich in die Ausnehmungen der anderen, rechtwinklig angeordneten Wand hineinragen und jeweils mit einer Seitenfläche (SV) an einer Grundfläche (GA) der entsprechenden Ausnehmung zur Anlage kommen.

3. Rostwanne nach Anspruch 2, **dadurch gekennzeichnet, dass** die Vorsprünge (31V, 33V, 34V) einer Wand quer zum Wandkantenverlauf angeordnete Flächen (OV, UV) aufweisen, mit denen sie an entsprechenden Flächen (OA, UA) der Ausnehmungen (31A, 33A, 34A) der anderen Wand zur Anlage kommen.

4. Rostwanne nach einem der Ansprüche 1 bis 3, **dadurch gekennzeichnet, dass** die Seitenwände (31) mit gleichmässig über ihre Länge verteilten, nutenförmigen Ausnehmungen (38) versehen sind, die für eine direkte Aufnahme von zu den Frontwänden (33, 34) parallelen Blockhalteelementen (7) für die ortsfesten Rostblockreihen (4) vorgesehen sind.

5. Rostelement umfassend eine Rostwanne (30) nach einem der Ansprüche 1 bis 4.

6. Rost aufgebaut aus Rostelementen nach Anspruch 5, wobei die Frontwände (33, 34) von Rostwannen (30) benachbarter Rostelemente (3, 3') miteinander fest verbunden sind.

## Claims

1. Grate trough as part of a grate element (3) for a grate which is provided for a plant for the thermal treatment of waste and has a plurality of grate elements (3, 3') arranged one behind the other, each grate element (3) comprising a plurality of fixed and a plurality of movable grate block rows (4, 5) which are arranged so as to follow one another alternately and which are formed in each case from a plurality of grate blocks (6) suspended next to one another on a block holding element (7, 7') and connected firmly to one another, the grate trough (30) forming a carrying element for the block holding elements (7) of the fixed grate block rows (4) and support for a movable grate carriage (10) carrying the block holding elements (7') of the movable grate block rows (5), and having two side walls (31) extending in the longitudinal direction of the grate and also a front and a rear frontal wall (33, 34), the frontal walls (33, 34) being arranged at right angles to the side walls (31) and being welded to these, **characterized in that** the side walls (31) and the frontal walls (33, 34) have at their junction projections (31V, 33V, 34V) and recesses (31A, 33A, 34A) which engage one into the other.

2. Grate trough according to Claim 1, **characterized in that** the projections (31V, 33V, 34V) and recesses (31A, 33A, 34A) are manufactured in the wall edge of each wall (31, 33, 34), in each case projections of one wall (31 or 33 or 34) projecting laterally into the recesses of the other wall arranged at right angles and in each case coming to bear with a side face (SV) on a bottom face (GA) of the corresponding recess.

3. Grate trough according to Claim 2, **characterized in that** the projections (31V, 33V, 34V) of one wall have faces (OV, UV) which are arranged transversely to the run of the wall edge and with which they come to bear on corresponding faces (OA, UA) of the recesses (31A, 33A, 34A) of the other wall.

4. Grate trough according to one of Claims 1 to 3, **characterized in that** the side walls (31) are provided with groovelike recesses (38) which are distributed uniformly over their length and which are provided for the direct reception of block holding elements (7), parallel to the frontal walls (33, 34), for the fixed grate block rows (4).

5. Grate element, comprising a grate trough (30) according to one of Claims 1 to 4.

6. Grate, constructed from grate elements according to Claim 5, the frontal walls (33, 34) of grate troughs (30) of adjacent grate elements (3, 3') being connected firmly to one another.

## Revendications

1. Cuve à grille comme partie d'un élément à grille (3) pour une grille, qui est prévue pour une installation de traitement thermique de déchets et présente plusieurs éléments de grille (3, 3') agencés l'un derrière l'autre, où chaque élément de grille (3) comprend plusieurs séries de blocs de grille (4, 5) fixes et mobiles, agencées l'une après l'autre en alternance, qui sont chacune constituées de plusieurs blocs de grille (6) suspendus l'un à côté de l'autre sur un élément de maintien de blocs (7,7') et reliés l'un à l'autre en position fixe, la cuve à grille (30) formant un élément de support pour les éléments de maintien de blocs (7) des séries de blocs de grille fixes (4) et un appui pour un chariot de grille mobile (10) portant les éléments de maintien de blocs (7') des séries de blocs de grille mobiles (5) et présentant deux parois latérales (31) qui s'étendent dans la direction longitudinale de la grille ainsi qu'une paroi d'extrémité avant et arrière (33, 34), les parois d'extrémité (33, 34) étant agencées perpendiculairement aux parois latérales (31) et sont soudées à celles-ci, **caractérisée en ce que** les parois latérales (31) et les parois d'extrémité (33, 34) présentent à leur point de jonction des saillies (31V, 33V, 34V) et des évidements (31A, 33A, 34A) qui s'engagent les unes dans les autres.

2. Cuve à grille selon la revendication 1, **caractérisée en ce que** les saillies (31V, 33V, 34V) et les évidements (31A, 33A, 34A) sont réalisés dans l'arête de paroi de chaque paroi (31, 33, 34), les saillies d'une paroi (31 ou 33 ou 34) s'étendant à chaque fois latéralement dans les évidements de l'autre paroi agencée perpendiculairement et prennent appui à chaque fois avec une surface latérale (SV) sur une surface de fond (GA) de l'évidement correspondant.

3. Cuve à grille selon la revendication 2, **caractérisée en ce que** les saillies (31V, 33V, 34V) d'une paroi présentent des surfaces (OV, UV) agencées transversalement à la direction de l'arête de la paroi, avec lesquelles elles prennent appui sur des surfaces correspondantes (OA, UA) des évidements (31A, 33A, 34A) de l'autre paroi.

4. Cuve à grille selon l'une quelconque des revendications 1 à 3, **caractérisée en ce que** les parois latérales (31) sont pourvues d'évidements (38) en forme de rainures répartis uniformément sur leur longueur, lesquels sont prévus pour une saisie directe des éléments de maintien de blocs (7) parallèles aux parois d'extrémité (33, 34) pour les séries de blocs de grille fixes (4).

5. Élément à grille comprenant une cuve à grille (30) selon l'une quelconque des revendications 1 à 4.

6. Grille construite à partir d'éléments à grille selon la revendication 5, où les parois d'extrémité (33, 34) de cuves à grille (30) d'éléments à grille adjacents (3, 3') sont reliés l'une à l'autre en position fixe.
